# FASCICULE DE BREVET EUROPEEN

(11) **EP 2 507 448 B1**
(45) Date de publication et mention de la délivrance du brevet: **12.02.2014**
(21) Numéro de dépôt: 10805619.3
(22) Date de dépôt: 03.12.2010
(51) Int. Cl.: E04H 3/16, E04B 1/344

(54) **ABRI POUR BASSINS D'AGREMENT ADOPTANT PARTIELLEMENT OU EN TOTALITE LA FORME D'UNE ROTONDE**
GEHÄUSE FÜR EIN FREIZEITBECKEN MIT KOMPLETTER ODER TEILWEISER RUNDBAUFORM
ENCLOSURE FOR A PLEASURE POOL, WHICH COMPLETELY OR PARTIALLY ADOPTS THE SHAPE OF A ROTUNDA

(30) Priorité: 03.12.2009 FR 0958602; 03.12.2009 FR 0958641
(43) Date de publication de la demande: 10.10.2012
(73) Titulaire: Abrisud, 32600 L'Isle Jourdain (FR)
(72) Inventeur: WYSTUP, Frédéric, F-32600 L'isle Jourdain (FR); LEDRIANT, Yoann, F-32600 L'isle Jourdain (FR); CHARPENTIER, Jean-Pierre, F-32600 L'isle Jourdain (FR)
(74) Mandataire: Richebourg, Michel François
(86) Numéro de dépôt international: PCT/FR2010/052607
(87) Numéro de publication internationale: WO 2011/067545

(56) Documents cités:
- DE-A1- 2 255 393
- FR-A1- 2 719 618
- FR-A1- 2 889 547
- GB-A- 1 123 791
- US-A- 4 566 475

## Description

### DOMAINE D'APPLICATION DE L'INVENTION

La présente invention a trait au domaine des abris pour bassins d'agrément adoptant la forme d'une rotonde et notamment aux adaptations permettant de réaliser les éléments de toitures à mouvement rotatifs dans les meilleures conditions.

### DESCRIPTION DE L'ART ANTÉRIEUR

Comme le montrent les exemples décrits dans les documents FR2719618 et FR2889547, il existe dans l'art antérieur des abris pour bassins d'agrément tels notamment les spas qui proposent une forme de rotonde adoptant une forme sensiblement hémisphérique ou cylindrique. Il existe également dans l'art antérieur, des abris pour bassins d'agrément de type piscines qui proposent une forme de rotonde ou de semi-rotonde.

Pour ce faire, ces abris comprennent des éléments rotatifs de toiture formant chacun une portion angulaire de l'abri et tournant autour d'un même axe vertical. Ces éléments de toiture comprennent un bord inférieur circulaire reposant sur le sol, un panneau cylindrique, ainsi que des profils partant du bord supérieur du panneau et se rejoignant pour former une portion angulaire de toiture, les extrémités de liaison desdits éléments de toiture étant montées rotatifs autour d'un même axe vertical.

Contrairement aux éléments de toiture classiques qui reposent de part et d'autre du bassin et présentent donc deux zones d'appui, les éléments rotatifs de toiture participant à cette rotonde sont en porte-à-faux en présentant une base en appui sur le sol ou sur la plage entourant le bassin et une extrémité haute en liaison pivot autour d'un axe vertical commun à une pluralité d'éléments rotatifs de toiture. Cet axe vertical constitue un deuxième point d'appui déporté par rapport au premier et doit donc être dimensionné à cet effet sans nuire à l'esthétique.

Une autre contrainte liée à la mise en oeuvre d'une forme de rotonde réside dans la mobilité des éléments de toiture rotatifs, mobilité qui doit permettre un accès le plus grand possible au bassin. Or, classiquement, un ou plusieurs éléments rotatifs restent fixes pour garantir le support des autres et la rigidité de l'ensemble. Ces éléments de toiture fixes sont alors surdimensionnés pour mener à bien cette fonction de support des autres.

Une autre solution consiste à proposer une structure interne fixe de support desdits éléments de toiture.

Une autre contrainte réside dans le dimensionnement des éléments rotatifs qui, s'ils doivent tous pivoter, doivent alors présenter une structure gigogne permettant la rotation et l'effacement d'un élément rotatif par rapport à l'autre. Or, dans le cadre d'un abri présentant une rigidité optimisée, les épaisseurs des différents profilés formant le cadre support pour les panneaux de remplissage est susceptible de rendre un effet esthétique négatif.

Ces différentes contraintes ont amené les concepteurs d'abri à proposer des structures de rotonde plus légères, moins mobiles et présentant des pièces dimensionnées spécifiquement pour chaque élément de toiture rotatif constituant la rotonde.

### DESCRIPTION DE L'INVENTION

Partant de cet état de fait, la demanderesse a mené des recherches visant à solutionner les inconvénients ci-dessus décrits. Ces recherches ont abouti à la conception et à la réalisation d'un abri pour bassins d'agrément présentant partiellement ou en totalité une configuration en rotonde et comprenant une pluralité d'éléments angulaires de toiture rotatifs formant une portion angulaire du dôme ou de la rotonde et tournant autour d'un même axe vertical, chaque élément angulaire de toiture rotatif comprenant une armature encadrant un panneau cylindrique de remplissage, l'armature comprenant un bord inférieur circulaire reposant sur le sol, un bord supérieur à partir duquel se projettent au moins deux profilés vers l'axe de rotation qui se rejoignant pour former avec ledit bord supérieur une armature pour une portion angulaire de panneau de remplissage formant toiture, lesdits éléments de toiture étant montés rotatifs autour d'un même axe vertical. Cet abri est remarquable en ce que chaque armature encadrant un panneau cylindrique de remplissage est équipée d'un profilé cintré selon l'axe de rotation de l'élément et disposée dans sa partie intérieure entre le bord inférieur et le bord supérieur d'une main courante.

La présence de ce profilé de main courante apporte de nombreux avantages en addition d'un appui pour l'utilisateur et d'une meilleure maniabilité de l'élément de toiture.

En effet, ce profilé supplémentaire permet de rigidifier l'armature et offre une surface d'appui au panneau de remplissage venant en renfort de celles proposées par l'armature encadrant ledit panneau.

Cet appui va ainsi permettre d'éviter une sur-épaisseur du panneau de remplissage. En effet, une surface cylindrique verticale est soumise aux contraintes dues au vent et doit pourvoir résister à de telles contraintes. L'abri de l'invention évite une solution technologique consistant à surdimensionner les armatures ou les épaisseurs des panneaux, ce qui augmenterait les coûts et diminuerait la maniabilité.

L'adjonction de ce profilé supplémentaire amène ainsi des effets techniques allant au-delà de la fonction de main courante en allégeant la structure tout en la rigidifiant.

Cet abri peut adopter la forme d'une rotonde complète disposée par exemple au-dessus d'un spa ou d'une semi rotonde disposé à l'extrémité d'un abri haut.

Selon une autre caractéristique, cet abri comprend un arbre vertical sur lequel viennent pivoter lesdits éléments de toiture rotatifs disposés au-dessous.

Selon la forme adoptée par l'abri, cet arbre est soutenu par un élément différent. Selon une première solution où l'abri adopte la forme d'une rotonde complète, il comprend une arche extérieure 300 formant portique et supportant au niveau de sa partie médiane ledit arbre vertical.

L'utilisation d'une structure de support extérieure additionnelle est particulièrement avantageuse en ce qu'elle évite l'utilisation d'une charpente support intérieure. En outre, elle évite le surdimensionnement et la fixation d'un ou plusieurs éléments de toiture afin d'assumer cette fonction. De plus, en évitant de rendre fixe un des éléments de toiture à des fins de support, elle garantit une totale mobilité angulaire de l'ensemble des éléments de toiture permettant un positionnement non limitatif de l'ensemble escamoté.

Selon une autre caractéristique particulièrement avantageuse contribuant à la stabilité et évitant un surdimensionnement, ledit portique présente un assemblage de trois montants et de trois demi-poutres disposés à 120 degrés.

Selon une autre caractéristique particulièrement avantageuse contribuant à l'esthétique générale de l'abri, la partie supérieure des éléments de toiture rotatifs reprend la pente ou la courbe dudit portique.

Une autre caractéristique participant à l'esthétique réside dans le fait que lesdits éléments rotatifs sont dimensionnés de sorte qu'en position déployée, un rebord sur deux coïncide avantageusement avec le plan dans lequel se situent le montant et la demi-poutre.

Selon un choix technologique, l'abri adopte une configuration gigogne où les éléments de toiture adoptent une taille décroissante pour permettre leur escamotage à l'intérieur d'un seul.

Lesdits éléments angulaires de toiture sont composés:
- d'une première partie verticale constituée d'une portion cylindrique d'axe vertical matérialisé par l'arbre,
- d'une deuxième partie sensiblement plane de forme triangulaire reprenant la pente éventuelle du portique et assurant la liaison entre le bord supérieur de la portion cylindrique et l'arbre.

Selon une deuxième solution où l'abri adopte la forme d'une semi-rotonde disposée à l'extrémité d'un abri haut, l'extrémité haute dudit arbre vertical vient se fixer à une arche appartenant à l'armature d'un élément de toiture non rotatif et de dimension supérieure au plus grand des éléments rotatifs de toiture.

Selon une autre caractéristique particulièrement avantageuse, les extrémités hautes desdits éléments angulaires de toiture sont équipées d'une pièce de liaison équipée d'au moins une collerette préformée verticalement d'un orifice Pour former un manchon de guidage s'enfilant sur l'arbre, ledit manchon présente une épaisseur inférieure ou égale à la moitié de la pièce de liaison de façon à ce que le retournement de la pièce de liaison permette par symétrie la liaison pivot sur le même arbre d'un élément angulaire de toiture de dimensions identiques.

Cette caractéristique permet d'utiliser des éléments de toiture identiques et réduit ainsi le coût d'une rotonde. En outre, elle permet d'utiliser les mêmes pièces de liaison pour des éléments de toiture différents. Une telle caractéristique est particulièrement adaptée à deux éléments de toiture identiques disposés en vis-à-vis. La paire d'éléments de toiture suivante est de dimensions inférieures mais peut utiliser des pièces de liaison identiques et mises en place selon le même principe à une hauteur inférieure le long dudit arbre et ainsi de suite.

Selon l'invention, ledit abri est également remarquable en ce qu'il comprend deux types de pièces de liaison présentant des manchons disposés symétriquement de part et d'autre du plan de symétrie de la partie haute des éléments de toiture et utilisées selon le côté vers lequel s'escamote ledit élément.

Selon une autre caractéristique particulièrement avantageuse de l'invention, la pièce de liaison est équipée de deux manchons angulairement décalés sur un même rayon et décalés en hauteur de sorte que, selon le manchon choisi, la hauteur à laquelle s'associe l'élément de toiture audit arbre diffère, permettant ainsi le pivotement d'éléments de toiture de dimensions identiques. Ledit décalage angulaire permet d'augmenter les possibilités de déplacement angulaire d'un élément de toiture par rapport à son vis-à-vis disposé symétriquement.

Selon une autre caractéristique particulièrement avantageuse, la partie haute des éléments de toiture comprend deux extrémités de deux profilés dont la liaison est assurée par ladite pièce de liaison. Ladite pièce de liaison présente ainsi plusieurs fonctions et diminue le nombre de pièces nécessaires.

Les panneaux de remplissage encadrés par les profilés formant les châssis des éléments de toiture peuvent être réalisés dans une pluralité de matériau comme par exemple
- du polycarbonate transparent ou non,
- du verre,
- du textile microperforé,
- du pvc,
- etc...

D'autres caractéristiques sont susceptibles d'être proposées par l'abri de l'invention comme par exemple :
- chaque armature d'éléments angulaire de toiture rotatif comprend deux montants auxquels viennent se fixer les extrémités dudit profilé cintré, ce dernier venant se fixer dans l'épaisseur desdites montants de sorte qu'il ne forme pas par rapport à ces derniers, une saillie vers l'intérieur en regard desdits montants,
- ledit profilé cintré est équipé, sur sa périphérie extérieure, de cales de fixation assurant la fonction de points d'appui et de fixation des panneaux de remplissage,
- le sommet réunissant les profilés encadrant le panneau triangulaire de toiture est décalé par rapport à l'axe de rotation dudit élément de toiture rotatif.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un abri pour bassin d'agrément conforme à l'invention.

### BRÈVE DESCRIPTION DES DESSINS

La figure 1 est un dessin schématique d'une vue en perspective d'un mode de réalisation d'un abri pour bassin d'agrément de type spa conforme à l'invention en position fermée,
La figure 2 est un dessin schématique d'une vue en perspective de l'abri de la figure 1 en position ouverte,
La figure 3 est un dessin schématique d'une vue en perspective extérieure d'un abri (ou d'une portion d'abri) avec une extrémité adoptant une configuration en semi-rotonde en position fermée;
La figure 4 est un dessin de l'abri de la figure 3 avec la rotonde en position ouverte;
La figure 5 est un dessin schématique d'une vue de détail de la liaison pivot de la rotonde,
La figure 6 est une vue en perspective d'une première pièce de liaison des extrémités hautes des éléments rotatifs de toiture,
La figure 7 est une vue en perspective d'une deuxième pièce de liaison des extrémités hautes des éléments rotatifs de toiture,
La figure 8 est un dessin schématique de détail de la liaison de la main courante avec les panneaux.
Les figures 9 et 9a sont des dessins schématiques illustrant la liaison entre la main courante et les montants,
La figure 10 illustre un autre mode de réalisation d'un abri pour spa en position fermée,
La figure 11 illustre le mode de réalisation de la figure 10 en position ouverte,
La figure 12 est un dessin schématique d'une vue de dessus d'un mode de réalisation de la liaison entre les profilés formant la portion triangulaire de toiture du module de toiture.

### DESCRIPTION DES MODES DE RÉALISATION PRÉFÉRÉS

Tel qu'illustré sur le dessin de la figure 1, l'abri référencé A est du type de celui s'ouvrant et se refermant au-dessus d'un bassin d'agrément tel un spa non illustré.

Cet abri A se décompose en une pluralité d'éléments de toiture 100 reposant au sol S (ou sur une plage entourant le bassin) et dont la partie haute est en appui et pivote sur un arbre 200 supporté par une hyperstructure extérieure et supérieure composée d'un tripode 300 indépendant des éléments de toiture 100 et liée à ces derniers au moyen du seul arbre central 200.

Ledit portique présente un assemblage de trois montants 310 et de trois demi-poutres 320 disposées à 120 degrés. Les éléments de toiture 100 se déplacent dans le volume intérieur délimité par cette structure extérieure 300.

Lesdits éléments angulaires de toiture 100 sont composés :
- d'une première partie verticale 110 constituée d'une portion cylindrique d'axe vertical matérialisé par l'arbre 200,
- d'une deuxième partie sensiblement plane de forme triangulaire 120 reprenant la pente éventuelle du portique 300 et assurant la liaison entre le bord supérieur de la portion cylindrique et l'arbre 200.

Chaque partie est encadrée par un ensemble de profilés 130 supportant des panneaux de remplissage P.

Comme illustrés, les profilés 131 et 132 formant l'angle de la portion triangulaire 120 se rejoignent et sont liés au moyen d'une pièce de liaison 400 qui assure la liaison des extrémités jointives des profilés et leur liaison à l'arbre 200. Comme illustrées sur le dessin de la figure 2, les différentes pièces de liaison 400 sont identiques malgré des éléments de toiture de dimensions différentes et s'enfilent sur l'arbre 200 qui comprend, sur son extrémité inférieure, une butée axiale 210 assurant le support de cet empilement. Conformément à l'invention, chaque armature encadrant un panneau cylindrique de remplissage est équipée d'un profilé C cintré selon l'axe de rotation de l'élément et qui, disposé dans la partie intérieure entre le bord inférieur et le bord supérieur, forme une main courante

Comme illustrés sur le dessin de la figure 1, les différents éléments de toiture sont dimensionnés angulairement de sorte que leur rebord coïncide une fois sur deux avec le plan dans lequel s'inscrivent un montant 310 et la poutre 320 y associée du portique 300. Ainsi, selon le mode de réalisation illustré, les éléments angulaires de toiture 100 sont au nombre de six (6) et sont dimensionnés pour correspondre à sensiblement 60 degrés de portion angulaire des 360 degrés de l'abri total.

Comme illustré sur le dessin de la figure 2, l'élément de toiture 100 le plus grand, comporte une troisième partie 140 formant façade constituée de panneaux transversaux dimensionnés pour assurer la fermeture du volume de l'abri A malgré la taille réduite de l'élément de toiture le plus petit venant rejoindre ladite façade en position fermée.

La présence du trépied de support des éléments de toiture 100 permet de bénéficier d'une totale liberté angulaire quand à la position ouverte escamotée illustrée sur le dessin de la figure 2

Tel qu'illustré sur les dessins des figures 3 et 4, l'abri (ou la portion d'abri) référencé A' dans son ensemble se compose d'une pluralité d'éléments de toiture hauts référencés E' et adopte à une extrémité une forme de semi-rotonde R'.

Plus précisément, l'abri A' est formé d'éléments de toiture E1' rectilignes susceptibles de se mouvoir selon la double flèche F1' en translation au-dessus de son bassin et d'éléments de toiture E2' formant des portions angulaires de la semi-rotonde R' et susceptibles de se mouvoir selon la double flèche F2' en rotation autour d'un même axe matérialisé par l'arbre 100'.

Comme illustrés, les éléments de toiture rectilignes E1' se composent d'un châssis formé de deux éléments de charpente 200' entretoisés par des traverses 300', châssis servant d'encadrement et de support à un ou plusieurs panneaux de remplissage P'. Plus précisément, les éléments de charpente 200' sont formés de deux montants 210' supportant deux poutres 220' assemblées au niveau du plan de symétrie de l'abri en formant un angle pour constituer un faîte à la toiture de l'abri A'.

Lesdits panneaux de remplissage P' peuvent être réalisés dans une pluralité de matériaux comme par exemple
- du polycarbonate transparent ou non,
- du verre,
- du textile microperforé,
- du pvc,
- etc...

Conformément à l'invention, l'élément de charpente extérieur 200' situé à une extrémité de l'abri A' assure au moyen de ses poutres 220', le support d'un arbre 100' autour duquel vont venir pivoter les éléments angulaires de toiture E2' constituant la rotonde R' pour passer de la position illustrée par le dessin de la figure 3 à la position illustrée par le dessin de la figure 4.

Conformément à l'invention, chaque armature encadrant un panneau cylindrique de remplissage est équipée d'un profilé C' cintré selon l'axe de rotation de l'élément et qui, disposé dans la partie intérieure entre le bord inférieur et le bord supérieur, forme une main courante.

Comme illustrés sur cette dernière figure, les éléments angulaires viennent complètement s'escamoter à l'intérieur de l'élément de toiture rectiligne auquel ils sont liés, autorisant ainsi un accès total à l'intérieur de l'abri A'.

Comme illustrée, si la partie rotonde R' adopte bien une structure gigogne, elle adopte une structure gigogne symétrique et permet l'utilisation d'éléments angulaires de toiture identiques. Ainsi, selon le mode de réalisation illustré, ladite rotonde R' comporte cinq (5) éléments angulaires de toiture rotatifs E2' avec quatre éléments identiques deux à deux et un cinquième unique plus petit en hauteur que ceux de la paire plus petite. Ainsi, lorsqu'ils sont par paire, les éléments de toitures sont identiques et sont disposés symétriquement l'un par rapport à l'autre sans empêcher l'escamotage.

Cette spécificité est rendue possible par les choix technologiques particulièrement judicieux réunis dans la liaison pivot mise à oeuvre par l'arbre 100' et qui apparaissent sur les dessin des figures 5, 6 et 7.

Ces éléments angulaires E2' sont, selon le mode de réalisation illustré, composés :
- d'une première partie verticale 410' constituée d'une portion cylindrique d'axe vertical matérialisé par l'arbre 100',
- d'une deuxième partie sensiblement plane de forme triangulaire 420' reprenant la pente du toit formé par l'abri et assurant la liaison entre le bord supérieur de la portion cylindrique 410' et l'arbre 100'.

Ladite deuxième partie 420' se compose donc d'un rebord circulaire adoptant la forme circulaire de la rotonde et de deux profilés 421' et 422' reliés à une première extrémité au rebord supérieur de la portion cylindrique et se rejoignant à une extrémité qui va venir en liaison avec l'arbre 100'.

La liaison entre les deux profilés 421' et 422' bordant la partie haute de l'élément de toiture E2' et formant la partie triangulaire et la liaison entre cette partie haute et l'arbre 100' sont réalisées au moyen d'une pièce de liaison.

Selon un mode de réalisation, cette pièce de liaison est identique pour chaque élément angulaire de toiture E2'.

Néanmoins, selon le mode de réalisation illustré, deux types de pièces de liaison 500a' et 500b' (cf figures 6 et 7) présentant chacune un manchon disposé, selon la pièce de liaison, symétriquement de part et d'autre du plan de symétrie de la partie haute des éléments de toiture et utilisés selon le côté vers lequel s'escamote ledit élément.

La pièce de liaison 500a' comprend un corps 510a' d'où se projettent, selon l'angle du triangle formant la partie haute de l'élément de toiture E2', deux profils 520a' et 530a' susceptibles de s'emboîter dans les extrémités creuses se rejoignant des profilés 421' et 422'. Ce corps 510a' est en outre préformé d'un manchon 540a' alésé d'un orifice 541a'.

Selon la pièce 500a' ou 500b', ces collerettes présentent la même épaisseur et leur alésage est d'un même diamètre leur permettant de proposer une liaison pivot glissant avec l'arbre 100' comme illustré sur le dessin de la figure 5.

La présence de deux collerettes et donc de deux possibilités de liaison à l'arbre 100', possibilités à rayon équivalent mais à hauteur différente, se justifie à l'étude de la figure 5 qui montre que le décalage des deux collerettes permet l'utilisation à une même hauteur d'élément angulaires de toiture de dimensions égales. Ainsi, pour une même hauteur de partie supérieure d'élément de toiture, les deux pièces de liaison présentent deux possibilités de position de collerettes s'inscrivant dans la hauteur totale de la pièce de liaison et autorisant l'utilisation d'éléments de toiture de mêmes dimensions. De plus, le décalage angulaire à rayon constant permet une plus grande course entre deux éléments de toiture de mêmes dimensions et disposés en vis-à-vis.

Pour faciliter cette rotation, les pièces de liaison sont en outre préformées pour présenter des formes complémentaires coopérant une fois que les pièces de liaison de deux éléments de toiture de dimensions identiques sont positionnées sur l'arbre 100' et permettant une mobilité angulaire la plus grande possible. Ainsi, chaque pièce de liaison est préformée de la contreforme de la collerette de la pièce de liaison de l'élément de toiture en vis-à-vis.

Afin de soutenir cet assemblage de pièces pivotantes, l'arbre 100' est associé, au moyen d'un palier 110', à la poutre 220' et comprend, sur son extrémité inférieure, une butée axiale 120' amovible. Comme illustrée, l'extrémité haute dudit arbre vertical 100' vient se fixer à une arche 220 de dimension supérieure au plus grand des éléments rotatifs de toiture formant la rotonde R'.

Afin d'éviter que ladite butée inférieure 120' ne supporte seule l'ensemble des contraintes, des colliers d'appui axial 130' sont fixés à l'arbre 100' en s'intercalant entre les collerettes 550' ou 540' des pièces de liaison 500'. Afin de faciliter cette fonction lesdits colliers sont associés à des entretoises en nylon.

Comme illustré sur le dessin de la figure 8, ledit profilé cintré C est équipé sur sa périphérie extérieure de cales de fixation assurant la fonction de points d'appui et de fixation des panneaux de remplissage 410.

En outre, comme illustrée sur le dessin des figures 9 et 9a, chaque armature comprend deux montants auxquels viennent se fixer les extrémités dudit profilé cintré C, ce dernier venant se fixer dans l'épaisseur desdits montants. Comme illustrée, la largeur de la main courante C est intégrée dans l'épaisseur ou dans la largeur définie par le profil des montants. Ainsi, la présence dudit profilé cintré C formant main courante ne constitue pas un obstacle à la rotation des modules de toiture.

Le mode de réalisation de l'abri A" illustré par les dessins des figures 10 et 11 propose une configuration en quatre modules de toiture tournants 100", 200", 300" et 400" par rapport au portique. Comme illustrés, ces modules de toiture sont entièrement mobiles du fait de leur taille ajustée et leur configuration gigogne. Un joint de type brosse assure la fermeture du volume laissé libre entre les modules. Les éléments de toiture peuvent alors tourner sans obstacle dans les deux sens.

Selon la configuration proposée les quatre modules de toiture présentent deux à deux le même angle de toiture. Ainsi, le module de toiture 100" présente le même angle que le module 300". De même, l'angle du module 200" est identique à celui proposé par le module 400".

De plus, l'angle formé par la toiture des modules 100" et 300" correspond sensiblement au double de celui de la toiture des modules 200" et 400". Cette répartition angulaire autorise la configuration ouverte illustrée par le dessin de la figure 11 où les deux modules 200" et 400" s'inscrivent dans l'angle formé par les deux modules 100" et 300" se superposant.

La juxtaposition des deux modules 200" et 400" est rendue possible sans conflit au niveau de l'arbre de rotation au moyen de la caractéristique illustrée par le dessin de la figure 12 qui propose que le sommet réunissant les profilés encadrant le panneau triangulaire de toiture soit décalé par rapport à l'axe de rotation.

On comprend que l'abri qui vient d'être ci-dessus décrit et représenté, l'a été en vue d'une divulgation plutôt que d'une limitation. Bien entendu, divers aménagements, modifications et améliorations pourront être apportés à l'exemple ci-dessus, sans pour autant sortir du cadre de l'invention.

## Revendications

1. Abri (A) pour bassins d'agrément présentant partiellement ou en totalité une configuration en rotonde et comprenant une pluralité d'éléments angulaires de toiture rotatifs (100) formant une portion angulaire de la rotonde et tournant autour d'un même axe vertical, chaque élément angulaire de toitures rotatif (100) comprenant une armature encadrant au moins un panneau cylindrique (110) de remplissage, l'armature comprenant un bord inférieur circulaire reposant sur le sol, un bord supérieur à partir duquel se projettent au moins deux profilés vers l'axe de rotation qui se rejoignent pour former avec ledit bord supérieur une armature pour une portion angulaire de panneau de remplissage formant toiture (120), lesdits éléments de toiture étant montés rotatifs autour d'un même axe vertical pour passer d'une position ouverte à une position fermée,
**CARACTÉRISÉ PAR LE FAIT QUE**
chaque armature encadrant un panneau cylindrique de remplissage est équipée d'un profilé cintré (C, C') selon l'axe de rotation de l'élément et qui disposé dans la partie intérieure entre le bord inférieur et le bord supérieur, forme une main courante.

2. Abri (A) selon la revendication 1, **CARACTÉRISÉ PAR LE FAIT QU'**il comprend un arbre verticale (200) sur lequel viennent pivoter lesdits éléments de toiture rotatifs (100) disposés au-dessous

3. Abri (A) selon la revendication 2, **CARACTÉRISE PAR LE FAIT QU'**il, comprend une arche extérieure (300) formant portique et supportant an niveau de sa partie médiane ledit arbre vertical.

4. Abri (A) selon la revendication 3, **CARACTÉRISÉ PAR LE FAIT QUE** ledit arbre (200) comprend une butée inférieure (210).

5. Abri (A) selon la revendication 3, **CARACTÉRISÉ PAR LE FAIT QUE** la partie supérieur (120) des éléments de toiture rotatifs (100) reprend la pente ou la courbe dudit portique (300).

6. Abri (A) selon la revendication 3, **CARACTÉRISÉ PAR LE FAIT QUE** ledit portique (300) présente un assemblage de trois montants (310) et de trois demi-poutres (320) disposés à 120 degrés.

7. Abri (A) selon la revendication 6, **CARACTÉRISÉ PAR LE FAIT QUE** lesdits éléments rotatifs (100) sont dimensionnés de sorte qu' en position déployée, un rebord sur deux coïncide avec le plan dans lequel se situent le montant et la demi-poutre.

8. Abri selon la revendication 2, **CARACTÉRISÉ PAR LE FAIT QU'**il adopte une configuration gigogne où les éléments de toiture adoptant une taille décroissante pour permettre leur escamotage à l'intérieur d'un seul.

9. Abri selon la revendication 6, **CARACTÉRISÉ PAR LE FAIT QUE** les éléments angulaires de toiture (100) sont au nombre de six (6) et sont dimensionnés pour correspondre à sensiblement 60 degrés de portion angulaire des 360 degrés de l'abri total.

10. Abri selon la revendication 3, **CARACTÉRISÉ PAR LE FAIT QUE** lesdits éléments angulaires de toiture (100) sont composés:
- d'une première partie (110) verticale constituée d'une portion cylindrique d'axe vertical matérialisé par l'arbre,
- d'une deuxième partie (120) sensiblement plane de forme triangulaire reprenant la pente éventuelle du portique et assurant la liaison entre le bord supérieur de la portion cylindrique et l'arbre (200).

11. Abri selon la revendication 8, **CARACTÉRISÉ PAR LE FAIT QUE** l'élément de toiture (100) le plus grand comporte une troisième partie (140) formant façade constituée de panneaux transversaux dimensionnés pour assurer la fermeture du volume de l'abri (A) malgré la taille réduite de l'élément de toiture le plus petit venant rejoindre ladite façade en position fermée.

12. Abri (A') selon la revendication 2, **CARACTÉRISÉ PAR LE FAIT QUE** l'extrémité haute dudit arbre vertical (100') vient se fixer à une arche (220') appartenant à l'armature d'un élément de toiture non rotatif et de dimensions supérieure au plus grand des éléments rotatifs de toiture

13. Abri (A') selon la revendication 12, **CARACTÉRISÉ PAR LE FAIT QUE** les extrémités hautes desdits éléments angulaires de toiture sont équipées d'une pièce de liaison (500a', 500b') équipée d'au moins une collerette préformée verticalement d'un orifice pour former un manchon de guidage s'enfilant sur l'arbre, ledit manchon présentant une épaisseur inférieure ou égale à la moitié de la pièce de liaison de façon à ce que le retournement de la pièce de liaison permette par symétrie la liaison pivot sur le même arbre d'un élément angulaire de toiture de dimensions identiques.

14. Abri (A') selon la revendication 12, **CARACTÉRISÉ PAR LE FAIT Qu'**il comprend deux types de pièces de liaison (500a' et 500b') présentant chacune un manchon disposé, selon la pièce de liaison, symétriquement de part et d'autre du plan de symétrie de la partie haute des éléments de toiture et utilisées selon le côté vers lequel s'escamote ledit éléments.

15. Abri selon la revendication 13, **CARACTÉRISÉ PAR LE FAIT QUE** ladite pièce de liaison est équipée de deux manchon angulairement décalée sur un même rayon et décalé en hauteur de sorte que, selon le manchon choisi, la hauteur à laquelle s'associe l'élément de toiture audit arbre diffère, permettant ainsi le pivotement d'éléments de toiture de dimensions identiques.

16. Abri selon la revendication 13 ou 14, **CARACTÉRISÉ PAR LE FAIT QUE** la partie haute des éléments de toiture est constituée par deux extrémités de deux profilés dont la liaison est assurée par ladite pièce de liaison (500a' ou 500b').

17. Abri selon la revendication 13 ou 14, **CARACTÉRISÉ PAR LE FAIT QUE** ledit arbre (100') comprend, sur son extrémité inférieure, une butée axiale (120') amovible.

18. Abri selon la revendication 13 ou 14, **CARACTÉRISÉ PAR LE FAIT QUE** l'arbre (100') est associé à des colliers (130') formant butée axiale pour les extrémités hautes des éléments de toiture et s'intercalant entre les collerettes empilées.

19. Abri selon la revendication 13 ou 14, **CARACTÉRISÉ PAR LE FAIT QUE** les éléments angulaires rotatifs sont composés :
- d'une première partie vertical (410') constituée d'une portion cylindrique d'axe vertical matérialisé par l'arbre (100'),
- d'une deuxième partie sensiblement plane de forme triangulaire (420') reprenant la pente du toit formé par l'abri et assurant la liaison entre le bord supérieur de la portion cylindrique (410') et l'arbre (100').

20. Abri selon la revendication 1, **CARACTÉRISÉ PAR LE FAIT QUE** chaque armature d'éléments angulaire de toiture rotatifs comprend deux montants auxquels viennent se fixer les extrémités dudit profilé cintré, ce dernier venant se fixer dans l'épaisseur desdites montants de sorte qu'il ne forme pas par rapport à ces derniers, une saillie vers l'intérieur en regard desdits montants.

21. Abri selon la revendication 1, **CARACTÉRISÉ PAR LE FAIT QUE** ledit profilés cintré est équipé, sur sa périphérie extérieure, de cales de fixation assurant la fonction de points d'appui et de fixation des panneaux de remplissage.

22. Abri selon la revendication 1, **CARACTÉRISÉ PAR LE FAIT QUE** le sommet réunissant les profilés encadrant le panneau triangulaire de toiture est décalé par rapport à l'axe de rotation dudit élément de toiture rotatif.

## Patentansprüche

1. Abdeckung (A) für Freizeitbecken, die teilweise oder in ihrer Gesamtheit eine rundgebaute Konfiguration aufweist und eine Vielzahl von drehenden winkligen Dachelementen (100) umfasst, die einen Winkelabschnitt des Rundbaus bilden und sich um eine gleiche vertikale Achse drehen, wobei jedes drehbare winklige Dachelement (100) ein Gerüst umfasst, das mindestens eine zylindrische Füllungsplatte (110) umschließt, wobei das Gerüst einen kreisförmigen unteren Rand aufweist, der auf dem Boden aufliegt, einen oberen Rand, ausgehend von dem mindestens zwei Profile auf die Drehachse hin vorspringen, die sich wieder vereinigen, um mit dem oberen Rand ein Gerüst für einen Winkelabschnitt der Füllungsplatte bilden, die das Dach (120) bildet, wobei die Dachelemente drehend um eine gleiche vertikale Achse montiert sind, um aus einer geöffneten Position in eine geschlossene Position überzugehen,
**dadurch gekennzeichnet, dass**
jedes Gestell, das eine zylindrische Füllungsplatte umschließt, mit einem gewölbten Profil (C, C') gemäß der Drehachse des Elements ausgestattet ist, und das im inneren Teil zwischen dem unteren Rand und dem oberen Rand einen Handlauf bildet.

2. Abdeckung (A) nach Anspruch 1, **dadurch gekennzeichnet, dass** sie eine vertikale Welle (200) umfasst, auf der sich die drehenden Dachelemente (100), die darunter angebracht sind, drehen.

3. Abdeckung (A) nach Anspruch 2, **dadurch gekennzeichnet, dass** sie einen äußeren Bogen (300) umfasst, der ein Portal bildet und auf der Ebene seines mittleren Teils den die vertikale Welle trägt.

4. Abdeckung (A) nach Anspruch 3, **dadurch gekennzeichnet, dass** die Welle (200) einen unteren Anschlag (210) umfasst.

5. Abdeckung (A) nach Anspruch 3, **dadurch gekennzeichnet, dass** der obere Teil (120) der drehenden Dachelemente (100) die Neigung oder die Kurve des Portals (300) aufnimmt.

6. Abdeckung (A) nach Anspruch 3, **dadurch gekennzeichnet, dass** das Portal (300) einen Zusammenbau von drei Vertikalen (310) und von drei Halbbalken (320) aufweist, die mit 120 Grad zueinander angebracht sind.

7. Abdeckung (A) nach Anspruch 6, **dadurch gekennzeichnet, dass** die Drehelemente (100) derart abgemessen sind, dass in der entfalteten Position, jeder zweite Vorsprung mit der Ebene übereinstimmt, in der sich die Vertikale und der Halbbalken befinden.

8. Abdeckung nach Anspruch 2, **dadurch gekennzeichnet, dass** sie eine ausziehbare Konfiguration aufweist, bei der die Dachelemente eine abnehmende Größe aufweisen, um ihren Einzug in das Innere einer Schwelle zu ermöglichen.

9. Abdeckung nach Anspruch 6, **dadurch gekennzeichnet, dass** die winkligen Dachelemente (100) sechs (6) an der Zahl sind und abgemessen sind, um im Wesentlichen 60 Grad eines winkligen Abschnitts der 360 Grad der gesamten Abdeckung zu entsprechen.

10. Abdeckung nach Anspruch 3, **dadurch gekennzeichnet, dass** die winkligen Dachelemente (100) Folgendes umfassen:
- einen ersten vertikalen Teil (110), der aus einem zylindrischen Abschnitt mit einer vertikalen Achse, gebildet durch die Welle, besteht,
- einen zweiten Teil (120), im Wesentlichen eben mit einer dreieckigen Form, der die eventuelle Neigung des Portals aufnimmt und die Verbindung zwischen dem oberen Rand des zylindrischen Abschnitts und der Welle (200) sicherstellt.

11. Abdeckung nach Anspruch 8, **dadurch gekennzeichnet, dass** das größte Dachelement (100) einen dritten Teil (140) umfasst, der eine Vorderseite bildet, die aus quer liegenden Platten gebildet ist, die abgemessen sind, um den Verschluss des Volumens der Abdeckung (A) sicherzustellen, trotz der reduzierten Größe des kleinsten Dachelements, das in der geschlossenen Position auf die Vorderseite trifft.

12. Abdeckung (A') nach Anspruch 2, **dadurch gekennzeichnet, dass** das obere Ende der vertikalen Welle (100') an einen Bogen (220') befestigt ist, der zum Gestell eines nicht drehenden Dachelements gehört und eine Abmessung aufweist, die größer als das größte der drehenden Dachelemente ist.

13. Abdeckung (A') nach Anspruch 12, **dadurch gekennzeichnet, dass** die oberen Enden der winkligen Dachelemente mit einem Verbindungsstück (500a', 500b') ausgestattet sind, ausgestattet mit mindestens einem vertikal vorgeformten Kragen einer Öffnung, um eine Führungsmuffe zu bilden, die sich auf die Welle reiht, wobei die Muffe eine Dicke aufweist, die kleiner als die oder gleich der Hälfte des Verbindungsstücks ist, so dass die Umkehr des Verbindungsstücks durch Symmetrie die drehbare Verbindung auf der gleichen Welle eines winkligen Dachelements mit identischen Abmessungen ermöglicht.

14. Abdeckung (A') nach Anspruch 12, **dadurch gekennzeichnet, dass** sie zwei Arten von Verbindungsstücken (500a' und 500b') umfasst, die jeweils eine Muffe aufweisen, die, je nach dem Verbindungsstück, symmetrisch auf beiden Seiten der Symmetrieebene des oberen Teils der Dachelemente angebracht sind und je nach der Seite verwendet werden, auf die sich das Element hin einzieht.

15. Abdeckung nach Anspruch 13, **dadurch gekennzeichnet, dass** das Verbindungsstück mit zwei Muffen ausgestattet ist, die winklig auf einem gleichen Radius verschoben sind und in der Höhe derart verschoben sind dass, je nach der gewählten Muffe, die Höhe, auf der sich das Dachelement mit der Welle verbindet, variiert, und so die Drehung von Dachelementen mit identischen Abmessungen ermöglicht.

16. Abdeckung nach Anspruch 13 oder 14, **dadurch gekennzeichnet, dass** der obere Teil der Dachelemente aus zwei Enden mit zwei Profilen besteht, deren Verbindung durch das Verbindungsstück (500a' oder 500b') sichergestellt ist.

17. Abdeckung nach Anspruch 13 oder 14, **dadurch gekennzeichnet, dass** die Welle (100') auf ihrem unteren Ende, einen abnehmbaren axialen Anschlag (120') umfasst.

18. Abdeckung nach Anspruch 13 oder 14, **dadurch gekennzeichnet, dass** die Welle (100') mit Ringen (130') assoziiert ist, die einen axialen Anschlag für die oberen Enden der Dachelemente bilden und sich zwischen den gestapelten Krägen verzahnen.

19. Abdeckung nach Anspruch 13 oder 14, **dadurch gekennzeichnet, dass** die drehbaren Winkelelemente aus Folgendem bestehen:
- einem ersten vertikalen Teil (410'), bestehend aus einem zylindrischen Abschnitt mit einer vertikalen Achse, gebildet aus der Welle (100'),
- einen zweiten Teil, im Wesentlichen eben mit dreieckiger Form (420'), der die Neigung des Dachs, gebildet von der Abdeckung, aufnimmt und die Verbindung zwischen dem oberen Rand des zylindrischen Abschnitts (410') und der Welle (100') sicherstellt.

20. Abdeckung nach Anspruch 1, **dadurch gekennzeichnet, dass** jedes Gestell von drehbaren winkligen Dachelementen zwei Vertikale umfasst, an die die Enden des gewölbten Profils befestigt werden, wobei dieses letztere in der Dicke der Vertikalen befestigt wird, so dass es mit Bezug auf diese Letzteren keinen Vorsprung hin auf das Inneren mit Bezug auf die Vertikalen bildet.

21. Abdeckung nach Anspruch 1, **dadurch gekennzeichnet, dass** das gewölbte Profil auf seinem äußeren Umfang mit Fixierkeilen ausgestattet ist, die die Funktion von Auflage- und Befestigungspunkten der Füllungstafeln sicherstellen.

22. Abdeckung nach Anspruch 1, **dadurch gekennzeichnet, dass** der Scheitel, der die Profile vereinigt, die die dreieckige Dachtafel umschließen, mit Bezug auf die Drehachse des drehbaren Dachelements verschoben ist.

## Claims

1. Shelter (A) for pleasure pools, having partially or entirely a rotunda configuration and comprising a plurality of angular rotating roof elements (100) forming an angular portion of the rotunda and rotating about the same vertical axis, each angular rotating roof element (100) comprising a frame framing at least one cylindrical fill-in panel (110), the frame comprising a circular bottom edge resting on the ground, a top edge from which at least two profiles project towards the rotation axis, which join in order to form, with said top edge, a frame for an angular fill-in panel portion forming the roof (120), said roof elements being mounted so as to rotate about the same vertical axis in order to pass from an open position to a closed position,
**characterised by** the fact that
each frame framing a cylindrical fill-in panel is equipped with a profile (C, C') curved along the rotation axis of the element and which, arranged in the internal part between the bottom edge and the top edge forms a handrail.

2. Shelter (A) according to claim 1, **characterised by** the fact that it comprises a vertical shaft (200) on which said rotating roof elements (100) arranged below can pivot.

3. Shelter (A) according to claim 2, **characterised by** the fact that it comprises an external arch (300) forming a portico and supporting, at its middle part, said vertical shaft.

4. Shelter (A) according to claim 3, **characterised by** the fact that said shaft (200) comprises a bottom stop (210).

5. Shelter (A) according to claim 3, **characterised by** the fact that the top part (120) of the rotating roof elements (100) reproduces the slope or curve of said portico (300).

6. Shelter (A) according to claim 3, **characterised by** the fact that said portico (300) has an assembly of three uprights (310) and three half-beams (320) arranged at 120 degrees.

7. Shelter (A) according to claim 6, **characterised by** the fact that said rotating elements (100) are sized so that, in the deployed position, one rim out of two coincides with the plane in which the upright and the half-beam are situated.

8. Shelter according to claim 2, **characterised by** the fact that it adopts an extendable configuration in which the roof elements adopt a decreasing size to enable them to be retracted inside a single one.

9. Shelter according to claim 6, **characterised by** the fact that the angular roof elements (100) are six (6) in number and are sized so as to correspond to substantially 60 degrees of angular portion of the 360 degrees of the total shelter.

10. Shelter according to claim 3, **characterised by** the fact that said angular roof elements (100) are composed of:
- a first vertical part (110) consisting of a cylindrical portion with a vertical axis represented by the shaft,
- a second substantially flat part (120) with a triangular shape reproducing any slope on the portico and providing the connection between the top part of the cylindrical portion and the shaft (200).

11. Shelter according to claim 8, **characterised by** the fact **characterised by** the fact that the largest roof element (100) comprises a third part (140) forming a façade consisting of transverse panels sized so as to provide the closure of the volume of the shelter (A) despite the reduced size of the smallest roof element joining said façade in the closed position.

12. Shelter (A') according to claim 2, **characterised by** the fact that the top end of said vertical shaft (100') is fixed to an arch (220') belonging to the frame of a non-rotating roof element with a size greater than the largest of the rotating roof elements.

13. Shelter (A') according to claim 12, **characterised by** the fact that the top ends of said angular roof elements are equipped with a connecting part (500a', 500b') equipped with at least one collar preformed vertically with an orifice in order to form a guide sleeve fitting on the shaft, said sleeve having a thickness less than or equal to one half of a connecting part so that the turning over of the connecting part allows by symmetry the pivot connection on the same shaft of an angular roof element of identical dimensions.

14. Shelter (A') according to claim 12, **characterised by** the fact that it comprises two types of connecting part (500a' and 500b') each having a sleeve arranged, according to the connecting part, symmetrically on either side of the symmetry plane of the top part of the roof elements and used according to the side towards which said element retracts.

15. Shelter according to claim 13, **characterised by** the fact that said connecting part is equipped with two sleeves angularly offset on the same radius and offset in height so that, according to the sleeve chosen, the height with which the roof element is associated with said shaft differs, thus allowing the pivoting of roof elements of identical dimensions.

16. Shelter according to claim 13 or 14, **characterised by** the fact that the top part of the roof elements consists of two ends of two profiles the connection of which is provided by said connecting part (500a' or 500b').

17. Shelter according to claim 13 or 14, **characterised by** the fact that said shaft (100') comprises, on the bottom end thereof, a removable axial stop (120').

18. Shelter according to claim 13 or 14, **characterised by** the fact that the shaft (100') is associated with rings (130') forming an axial stop for the top ends of the roof elements and interposed between the stacked collars.

19. Shelter according to claim 13 or 14, **characterised by** the fact that the rotating angular elements are composed of:
- a first vertical part (410') consisting of a cylindrical portion with a vertical axis represented by the shaft (100'),
- a second substantially flat part with a triangular shape (420') reproducing the slope of the roof formed by the shelter and providing the connection between the top edge of the cylindrical portion (410') and the shaft (100').

20. Shelter according to claim 1, **characterised by** the fact that each frame of rotating angular roof elements comprises two uprights to which the ends of said curved profile are fixed, the latter being fixed in the thickness of said uprights so that it does not form, with respect to the latter, an inward projection opposite said uprights.

21. Shelter according to claim 1, **characterised by** the fact that said curved profile is equipped, on the external periphery thereof, with fixing blocks fulfilling the function of points for supporting and fixing the fill-in panels.

22. Shelter according to claim 1, **characterised by** the fact that the top joining the profiles framing the triangular roof panel is offset with respect to the rotation axis of said rotating roof element.
